# DEMANDE DE BREVET EUROPEEN

(11) **EP 4 378 706 A1**
(43) Date de publication de la demande: **05.06.2024**
(21) Numéro de dépôt: 23213771.1
(22) Date de dépôt: 01.12.2023
(51) Int. Cl.: B43L 12/00, B43L 7/00, B43L 7/08

(54) **INSTRUMENT DE TRAÇAGE**

(30) Priorité: 02.12.2022 FR 2212692; 31.05.2023 FR 2305391
(71) Demandeur: Ainseba, Abdelkader, 78800 Houilles (FR)
(72) Inventeur: Ainseba, Abdelkader, 78800 Houilles (FR)
(74) Mandataire: Tzeuton Tchangoum, Eric Olivier

(57) **Abrégé**

L'invention concerne un instrument de traçage, tel que règle, équerre ou rapporteur comprenant :
- une poignée (P) qui comprend un corps de poignée (CP) portant au moins un pied de blocage (PB) équipés de structures de blocage (B) ;
- un réceptacle de poignée (RP) recevant les pieds de blocage (PB) et les structures de blocage (B),
- une structure de traçage (T1, T2),
la poignée (P) étant enfoncée dans le réceptacle de poignée (RP) vers une position de blocage de l'instrument de traçage sur le support au moyen des structures de blocage (B) ; et relâchée vers une position de libération débloque l'instrument de traçage.

L'invention propose un instrument de traçage plus simple à assembler, et limite les problèmes d'arc-boutement et coinçages, avec un bon maintien.

L'invention concerne également un procédé de fabrication d'un tel instrument de traçage.

## Description

L'invention se rapporte au domaine des instruments de traçage tels que des règles, équerres, ou rapporteurs. Ces instruments permettent de tracer ou découper certains matériaux sur un support.

L'inventeur a proposé des instruments de traçage, notamment dans la demande de brevet WO2021009419A1.

L'instrument de traçage anciennement proposé comprend une poignée de blocage d'une règle permettant de stabiliser la règle en utilisation. Plus précisément, l'instrument proposé comprenait des doigts/pieds à loger dans des trous pour le coulissage, et un moyen de blocage antidérapant B plus large que les trous, à fixer sous les doigts/pieds en référence à la figure 1. Cela représentait un procédé d'assemblage long et fastidieux, car pour les variantes à plusieurs pieds, les pieds étaient introduits dans les alésages et les structures de blocage étaient ensuite fixées à l'extrémité inférieure des pieds. Les variantes avec un pied de blocage longitudinal, n'étaient pas satisfaisantes pour ce qui concerne l'appui sur les structures de blocage tout au long de la règle.

Par ailleurs, l'instrument de l'art antérieur ayant plusieurs pieds PB et ressorts cylindriques R1 coaxiaux avec les pieds PB, a montré des problèmes d'arc-boutement en raison d'une agrégation des fonctions de coulissage et de rappels autour d'un même axe, impliquant des coinçages du mécanisme.

Enfin, le pied de blocage PB était rigide, permettant une seule butée de la poignée sur le support de traçage et cela entraînait un jeu sur l'instrument supposé être bloqué en position de blocage, ce qui se traduisait par des problèmes de tangage autour d'un axe dans un plan parallèle à un axe principal de la règle de sorte que le maintien de la règle bloquée devenait ainsi instable, ce qui gênait dans son utilisation car faussait le tracé.

Dans le brevet US 2011/ 088270 A1, les ressorts sont positionnés aux extrémités de la poignée, cela entraine en position de blocage, une poignée qui s'incurve lorsqu'une pression est exercée au centre de la poignée, cependant l'appui n'était pas satisfaisant.

Par ailleurs, en injection plastique, le principe de base est de concevoir des pièces à épaisseurs constantes, cela permet de garantir une fabrication d'objet sans défauts, notamment la déformation liée à la planéité ou à la rectitude, des critères essentiels pour la fabrication d'une règle par exemple. Une structure de traçage de petite longueur peut être injectée en même temps avec le réceptacle de poignée en une seul pièce avec un seul moule puisque les épaisseurs sont quasi identiques. Toutefois, l'épaisseur de la structure de traçage augmente en fonction de sa longueur, et par conséquent la réalisation en une seule pièce est plus complexe car l'épaisseur des parois du réceptacle de poignée est trop fine par rapport à l'épaisseur de la structure de traçage. Plus la longueur de la règle augmente, plus sa réalisation est difficile voire impossible.

Ainsi, un objectif de l'invention est de remédier aux défauts de l'art antérieur, et notamment de proposer un instrument de traçage plus simple à réaliser et plus rapide à assembler, et de préférence limitant significativement les problèmes d'arc-boutement et coinçages, ayant un bon maintien en blocage.

L'invention est également axée sur un procédé comprenant une méthode d'assemblage d'un dispositif antidérapant à assembler/monter sur une structure de traçage de différentes natures tel que par exemple le bois, le plastique ou le métal. La technique d'usinage des matériaux, permet de fabriquer des structures de traçage de qualité, sans être contraint par l'épaisseur, ni par la longueur.

Pour atteindre ces objectifs, l'invention propose un instrument de traçage, tel que règle, équerre ou rapporteur comprenant :
- au moins une poignée dans un axe longitudinal, qui comprend un corps de poignée portant au moins un pied de blocage, disposé dans l'axe longitudinal, ledit pied de blocage étant équipé d'une structure de blocage pour bloquer l'instrument de traçage sur un support ;
- au moins un réceptacle de poignée comprenant au moins un premier alésage de pied pour recevoir le pied de blocage et la structure de blocage,
- une structure de traçage comprenant au moins un rebord de traçage et au moins un deuxième alésage de pied configurée pour que la structure de blocage traverse ladite structure de traçage,

la poignée étant mobile en translation rectiligne entre une position de blocage dans laquelle la poignée est enfoncée dans le réceptacle de poignée de sorte à permettre un blocage de l'instrument de traçage sur le support au moyen des structures de blocage ; et une position de libération dans laquelle la poignée est rétractée de sorte à débloquer l'instrument de traçage,
l'instrument de traçage comprenant au moins un moyen de rappel de la poignée vers la position de libération,
le réceptacle de poignée et la structure de traçage étant deux pièces distinctes.

En particulier, le réceptacle de poignée est assemblé à la structure de traçage de sorte à former un ensemble.

Avantageusement, l'invention propose un assemblage d'un dispositif antidérapant avec une structure de traçage permettant de limiter les problèmes de l'art antérieur.

Selon une variante, la poignée est réductible en hauteur selon l'axe Z perpendiculaire au support de traçage en utilisation.

Cela permet à la poignée de buter sur le support de traçage et le réceptacle de poignée et/ ou la structure de traçage en position de blocage.

Selon une variante, l'instrument de traçage est configuré de sorte que la poignée fasse butée avec le réceptacle de poignée et le support de traçage en position de blocage. De préférence la poignée bute au moins sur un bord supérieur du réceptacle de poignée, afin de plaquer la structure de traçage sur le support de traçage en position de blocage. Des butées spécifiques sont prévues à cet effet, illustrées dans la figure 3. Cela permet un bon maintien de la structure de traçage en position de blocage, évite le jeu de l'art antérieur, et assure une stabilité globale de l'instrument de traçage en utilisation.

Selon une variante, le réceptacle de poignée et la structure de traçage comprennent chacun des premiers et deuxièmes alésages de pied recevant les pieds de blocage et les structures de blocage à coulissement, de sorte que les pieds de blocage et les structures de blocage peuvent coulisser dans l'alésage correspondant.

Cela permet de coupler l'équilibrage de l'appui sur les structures de blocage par plusieurs pieds, et de faciliter le montage car les structures de blocage sont assemblées avec les pieds en une seule étape.

Selon une variante, le réceptacle de poignée comprend au moins deux alésages de pied, et au moins deux structures de rappel, et les alésages de pied sont séparés de, et alternés avec les structures de rappel suivant ledit axe longitudinal.

Cela permet de limiter les problèmes d'arc-boutement en séparant les fonctions de coulissement/glissière des fonctions de rappel. En outre, cela permet de répartir et uniformiser le long de la règle, le blocage, le coulissement, et le rappel.

Selon une variante, le réceptacle de poignée et/ou la structure de traçage comprennent chacun des alésages de pied recevant les pieds de blocage et les structures de blocage à coulissement,
et les pieds de blocages et/ou les structures de blocages font office de structure de glissière.

Selon une variante, les pieds de blocage et les alésages de pieds sont en forme de quadrilatère.

Cela permet d'optimiser la stabilité en position de blocage. En outre, les pieds de blocages font aussi office de structures à glissière.

Selon une variante, la poignée comprend au moins une structure à glissière et le réceptacle de poignée comprend au moins une structure à glissière de guidage interne recevant et coopérant avec la structure à glissière de la poignée à l'insertion de la poignée. Cela permet d'insérer la poignée sans décalage au montage.

Selon une variante, le réceptacle de poignée est assemblé et fixé à la structure de traçage.

Cela permet de faciliter la réalisation d'instruments de traçage de différentes natures et/ou des instruments de différentes tailles/épaisseurs avec un réceptacle de poignée standard et une poignée standard. Des structures de traçages d'un fournisseur peuvent être utilisées sans changer significativement le procédé de fabrication ce qui augmente l'efficacité de fabrication des différents instruments de traçage.

Selon une variante, le réceptacle de poignée peut être fixé de manière amovible à la structure de traçage. En particulier, l'instrument de traçage peut comprendre au moins deux structures de traçage différentes pouvant être fixées alternativement sur le même réceptacle de poignée. Cela permet de réaliser des kits de traçage avec un seul jeu [poignée/réceptacle de poignée] standard.

Selon une variante, les structures de blocage comprennent, chacune, un réceptacle de patin équipé d'un patin, de préférence élastique de structure arrondie demi-sphérique, l'épaisseur du patin est supérieure à minimum suffisant pour que le patin soit être écrasé.

Cela permet de séparer la rigidité de fixation de ladite structure audit pied sur le réceptacle, et l'accroche sur le support de traçage par un patin spécifique, par exemple une gomme en caoutchouc ou une mousse antidérapante. Une élasticité du patin permet de compenser un éventuel jeu vertical sur certains des pieds pour un meilleur blocage. En particulier, l'épaisseur du patin est supérieure à minimum suffisant pour que le patin soit être écrasé en position de blocage pour rattraper le jeu vertical.

Selon une variante, les pieds de blocage sont en une pièce avec la structure de blocage, le corps de poignée, et de préférence le patin.

Cela permet de faciliter l'assemblage de l'instrument de traçage en limitant le nombre de pièces à assembler. Un patin en une pièce avec la structure de blocage peut être réalisé par un composite bi-matière par exemple en plastique.

Selon une variante, le réceptacle de patin est mobile par rapport au pied de blocage, en particulier en translation vers le haut ou vers le bas, avec un moyen de rappel vers le bas ; et/ou en rotation autour d'un axe de patin dans un plan parallèle à la structure de traçage.

La mobilité du réceptacle de patin et l'élasticité du patin permettent à la poignée de faire butée avec le réceptacle de poignée et ainsi de compenser un éventuel jeu vertical sur certains des pieds pour un meilleur blocage.
La rotation du réceptacle de patin permet d'incliner de la surface de contact du patin lorsqu'une pression est exercée sur l'un des côtés de la poignée, ainsi la surface de contact du patin avec le support est augmentée/maximalisée.

Selon une variante, l'instrument de traçage comprend des structures d'encliquetage autour des pieds de blocages et des rainures dans le réceptacle de poignée et/ ou la structure de traçage de manière à créer un verrouillage par clipsage de la structure correspondante de la poignée. Cela permet de fixer rapidement la poignée au réceptacle de poignée. En outre, les structures d'encliquetage à languette permettent de centrer les structures à glissière dans l'alésage afin de supprimer les frottements. En d'autres termes la poignée et le réceptacle de poignée ont des moyens de fixation coopérant ensemble.

Selon une variante, le réceptacle de poignée comprend des moyens de préhension, de préférence une ou deux languettes. Cela permet de faciliter la prise en main de l'instrument de traçage.

Selon une variante, le corps de poignée a une forme en dôme pour transférer la force sur les côtés lorsqu'une pression est exercée au centre dudit corps, et au moins deux patins font contact avec le support de traçage lorsqu'une pression est exercée sur la moitié à gauche ou sur la moitié droite ou au centre de la poignée. Cela permet d'assurer une stabilité de l'instrument de traçage sur plusieurs zones de pression de la poignée.

L'invention concerne en outre un procédé de fabrication d'un instrument de traçage selon l'invention, comprenant une étape de réalisation de la poignée, du réceptacle de poignée et de la structure de traçage, et une étape d'assemblage de la poignée avec le réceptacle de poignée et la structure de traçage.

Selon une variante, l'étape d'assemblage de la poignée avec le réceptacle de poignée est réalisée de manière à ce que la poignée est enfichée et fixée dans le réceptacle de poignée, pour une fixation rapide.

Cela permet de limiter le nombre d'étapes dans la fabrication de l'instrument de traçage.

L'invention concerne en outre une utilisation d'un instrument de traçage selon l'invention à des fins thérapeutique et/ou de diagnostic du traitement des troubles praxiques, notamment cet outil peut servir à la rééducation fonctionnelle et améliorer la qualité de vie des personnes apraxiques (difficultés liées à la coordination des mouvements par exemple).

L'invention porte en outre sur une utilisation d'un l'instrument de traçage selon l'invention pour permettre à des personnes ayant des troubles praxiques ou de coordination des mouvements, de réaliser un traçage ou un découpage.

L'invention sera davantage détaillée par la description de modes de réalisation non limitatifs, et sur la base des figures annexées illustrant des modes de réalisation préférés de l'invention, dans lesquelles :
- [Fig.1] illustre schématiquement une vue dans l'espace d'un instrument de traçage selon l'art antérieur ;
- [Fig.2] illustre schématiquement une vue dans l'espace d'un instrument de traçage selon un premier mode de réalisation préféré de l'invention ;
- [Fig.3] illustre schématiquement une vue rapprochée de l'assemblage de différentes parties de l'instrument de traçage de la figure 2, dans différentes positions suivant l'appui ou non de la poignée ;
- [Fig.4] illustre schématiquement une vue en élévation de l'instrument de traçage de la figure 3 ;
- [Fig.5] illustre schématiquement une vue dans l'espace d'une structure de blocage comprenant un réceptacle de patin et un patin ;
- [Fig.6] illustre schématiquement une vue de dessous du réceptacle de poignée ;
- [Fig.7] illustre schématiquement des instruments de traçage équipés de structures de blocage mobiles en translation ou en rotation ;
- [Fig.8] illustre schématiquement des détails d'une structure de blocage mobile en translation et/ou en rotation ;
- [Fig.9] illustre schématiquement l'assemblage par une liaison à glissière pour le guidage des pieds de blocage et des structures de blocages dans le réceptacle de poignée ; et
- [Fig.10] illustre schématiquement les différentes zones de pression.

L'invention concerne notamment un instrument de traçage pouvant être par exemple une règle, une équerre, un rapporteur ou autres. Ce type d'instrument peut assister dans le traçage/le découpage ou le médical.

L'instrument comprend une poignée P, définie dans un axe longitudinal A1. La poignée P comprend un corps de poignée CP qui porte des pieds de blocage PB. Les pieds de blocage PB sont disposés le long de l'axe longitudinal A1. Chaque pied de blocage PB est équipé d'une structure de blocage B pour bloquer l'instrument de traçage sur un support lors du traçage ou du découpage, et éviter que des mouvements ne faussent le tracé ou le découpage.

Les structures de blocage B comprennent, chacune, un réceptacle de patin RPP équipé d'un patin PP, de préférence élastique.

Dans une variante préférée, les patins PP ont au moins une structure de contact arrondie de forme demi-sphérique/parabolique et élastique, l'épaisseur du patin est supérieure à un minimum suffisant pour favoriser l'écrasement des structures de contact.

Dans un mode de réalisation de la poignée, les pieds de blocage PB sont en une pièce avec la structure de blocage B, le patin PP, et le corps de poignée CP. Ainsi la poignée P est fabriquée en une seule pièce formant un seul bloc, illustré en figure 4. Un plastique composite bi-matière peut être prévu à cet effet.

Contrairement à l'art antérieur proposant une poignée ayant un assemblage de cinq éléments, l'invention propose une poignée monobloc.

Selon la variante considérée, les avantages sont notamment : davantage de sécurité, la suppression des petits éléments, tels que les patins, la baisse du cout de fabrication par un montage rapide, et du nombre de moules nécessaires.

Dans un autre mode de réalisation de la poignée P, celle-ci est réductible par compression, en hauteur selon l'axe Z. En d'autres termes en position de blocage la hauteur de la poignée P diminue lorsqu'une pression/force est exercée sur la poignée. La poignée retrouve sa hauteur initiale lorsque la pression est relâchée, illustré dans la figure 7.

Dans une variante, la rétraction peut être réalisée au niveau du corps de poignée CP avec une réalisation en 2 blocs assemblés avec un moyen de rappel.

Dans une autre variante, le pied de blocage PB est mobile par rapport au corps de poignée CP.

Dans une version préférée, le réceptacle de patin RPP est mobile par rapport au pied de blocage PB, en particulier en translation vers le haut ou vers le bas, avec un moyen de rappel vers le bas. Alternativement ou en combinaison, le réceptacle de patin est mobile en rotation, par exemple latéralement, par rapport à au moins un axe de patin A2 dans un plan parallèle à une direction longitudinale de la poignée P, à la structure de traçage T1, T2 décrite plus bas, et au support.

L'instrument de traçage comprend en outre un réceptacle de poignée RP, configuré pour recevoir les pieds de blocage PB et les structures de blocage B.

Dans la variante préférée, le réceptacle de poignée RP comprend des alésages de pied AP-RP pouvant être carrés ou rectangulaires, recevant à la fois les pieds de blocage PB et les structures de blocage B à coulissement.

Le réceptacle de poignée RP a pour fonction de faire la jonction entre la poignée P et la structure de traçage T2, T2.

L'instrument de traçage comprend en outre au moins une structure de traçage T1, T2 assemblée et fixée au réceptacle de poignée RP. La structure de traçage T1, T2 comprend au moins un rebord de traçage RT. La structure de traçage comprend au moins un alésage de pied AP-ST.

Dans une variante non-représentée, la structure de traçage T1, T2 et le réceptacle de poignée RP peuvent être réalisés en une seule pièce, formant un seul bloc. En particulier, une réalisation en deux temps, par composite bi-matière par exemple en plastique, fixe à chaud le réceptacle de poigne sur la structure de traçage. Cela permet de faciliter l'assemblage de l'instrument de traçage en limitant significativement le nombre de pièces à assembler à deux éléments (poignée et structure de traçage T1, T2/réceptacle de poignée RP), réduisant considérablement le cout de fabrication.

De préférence, le réceptacle de poignée RP est fixé en l'insérant par le dessus de la structure de traçage T1, T2. Des structures de fixation F1 telles que des vis, sont utilisées avec des trous F3 dans la structure de traçage T1, T2. De préférence, l'instrument de traçage comprend au moins trois structures de traçage T1, T2, T3 différentes pouvant être fixées au réceptacle de poignée RP standard. Les différentes structures de traçage peuvent différer par la longueur, l'épaisseur, le matériau et/ou le type d'instrument c'est-à-dire une base de règle, d'équerre, de rapporteur, etc. Dans les illustrations, il s'agit de trois tailles de règles. Le réceptacle de poignée RP et la structure de traçage T1, T2 comportent des moyens de fixation F1, F3.

Le réceptacle de poignée RP peut comporter des guides de positionnement GP en forme de tétons, au niveau de la zone de fixation à la structure de traçage T1, T2. Cela permet d'aligner parfaitement les alésages de pied AP-RP du réceptacle RP et les alésages de pied AP-ST de la structure de traçage T1, T2, et d'éviter les décalages et donc les frottements.

Dans une variante non représentée, le réceptacle de poigne RP peut être assemblé et fixé à la structure de traçage en l'insérant par le dessous de la structure de traçage T1, T2.

En outre, la poignée P est configurée pour être enfichée et fixée-clipsée dans le réceptacle de poignée RP pour une fixation rapide.

De préférence le pied de blocage PB et/ou la structure de blocage B ont une forme quadrilatère, faisant office de structure à glissière G1.

La poignée P comprend au moins une structure à glissière G1 et le réceptacle de poignée RP comprend au moins une structure à glissière de guidage interne G2 recevant et coopérant avec la structure à glissière G1 de la poignée P à l'insertion de la poignée.

Avantageusement les structures à glissière G1, G2 permettent de faciliter l'insertion de la poignée P sans décalage au montage et de centrer la poignée P dans le réceptacle de poignée RP.

Les structures à glissière G1, G2 permettent un emboîtement guidé, rapide, facile.

Les glissières de guidage apportent une grande précision de fonctionnement et de positionnement (sans jeu), avec une reproductibilité du positionnement précis après plusieurs déplacements.

Ainsi, les structures à glissière G1 de la poignée sont de préférence mâles et les structure à glissière G2 du réceptacle de poignée RP sont de préférence femelles.

Une fois la poignée P insérée et emboîtée dans le réceptacle de poignée RP, la poignée P peut être fixée au réceptacle de poignée RP par des vis relieuses traversant le réceptacle de poignée RP et le pied de blocage PB ou de préférence par l'intermédiaire de structures d'encliquetage E prévu autour des pieds de blocage PB. Des rainures RA situées dans le réceptacle de poignée RP coopèrent avec les structures d'encliquetage E pour former un système de verrouillage par clipsage.

La poignée P est mobile en translation rectiligne entre une position de blocage et une position de libération.

Dans la position de blocage, la poignée P est enfoncée dans le réceptacle de poignée RP de sorte à permettre un blocage de l'instrument de traçage sur le support au moyen des structures de blocage B traversant le réceptacle de poignée RP et la structure de traçage T1, T2.

Afin de plaquer la structure de traçage au support de traçage, la poignée P fait butée avec le réceptacle de poignée RP ou la structure de traçage T1, T2 en position de blocage, de préférence sur au moins un bord supérieur du réceptacle de poignée RP. Des butées spécifiques sont prévues à cet effet illustré dans la figure 3.

Dans la position de libération, la poignée P est rétractée de sorte à débloquer l'instrument de traçage. Alors, l'instrument peut être librement déplacé sur le support.

Les transitions entre ces positions impliquent un coulissement dans une direction verticale perpendiculaire à une direction longitudinale de l'instrument. Le coulissement vers le haut est limité par au moins une butée (rainure RA) dans le réceptacle de poignée RP.

En outre, l'instrument de traçage comprend au moins un moyen de rappel de la poignée P vers la position de libération, en particulier des ressorts R1, R2. En particulier, le moyen de rappel R1 ou R2 est couplé à un doigt D de la poignée P, plus particulièrement à une face inférieure du corps de poignée CP. Une structure d'appui des ressorts est prévue dans le réceptacle de poignée RP (en cas de structure en deux blocs RP-T1/T2), ou optionnellement dans la structure de traçage T1, T2 (en cas de structure monobloc RP-T1/T2).

Les alésages de pied AP-RP/AP-ST sont séparés de, et alternés avec les structures de rappel R1, R2 suivant l'axe longitudinal A1.

La poignée P permet de faire coulisser les structures de blocage B vers le support ou de relâcher les structures de blocage B.

Le corps de poignée CP peut avoir une forme de dôme pour transférer la force sur les côtés lorsqu'une pression est exercée au centre de la poignée P. Ainsi le sommet du dôme délimite la poignée P en une moitié droite et une moitié gauche.

La poignée P comprend au moins trois zones de pression illustrée sur la figure 11. La zone correspondante à la moitié droite de la poignée P, une zone correspondante à la moitié gauche et une zone centrale. De préférence, quelle que soit la zone de pression appliquée, au moins deux patins PP font contact avec le support de traçage ou découpage afin d'éviter que la règle tourne sur elle-même. Ainsi la stabilité de l'instrument de traçage est assurée sur plusieurs zones de pression de la poignée P.

Contrairement à l'art antérieur proposant un positionnement des ressorts aux extrémités, l'invention propose un positionnent des ressorts R1, R2 de manière à ce que la poignée P ne s'incurve pas en position de blocage.

Pour un meilleur contrôle de l'instrument de traçage et d'éviter que les doigts glissent, la surface au-dessus du corps de poignée CP comporte des moyens d'accroches. Les moyens d'accroches sont de nature structurel (relief) et/ou de nature matériel (coefficient d'accroche élevé) pour créer une prise (grip), telles que par exemple des stries (S) illustrées dans la figure 2.

Une ou deux languettes latérales L peuvent être ajoutées sur le réceptacle de poignée RP pour faciliter la préhension de l'instrument de traçage.

L'instrument de traçage peut servir d'outil dans le domaine médical, notamment par les ergothérapeutes dans le soin des personnes apraxiques.

Les caractéristiques de l'instrument de traçage sont adaptées pour la rééducation des gestes manuels des personnes ayant des troubles de coordination oeil-main en améliorant la précision des mouvements et ainsi facilitant leurs autonomies.

L'invention concerne en outre un procédé pour l'utilisation de l'instrument de traçage à des fins thérapeutique et/ou de diagnostic du traitement des troubles praxiques, notamment cet outil peut servir à la rééducation fonctionnelle et améliorer la qualité de vie des personnes apraxiques (difficultés liées à la coordination des mouvements par exemple).

L'invention concerne en outre un procédé de fabrication d'un instrument de traçage comprenant une étape de réalisation de la poignée, du réceptacle de poignée et de la structure de traçage, et une étape d'assemblage de la poignée avec le réceptacle de poignée et la structure de traçage, dans lequel la poignée est enfichée et fixée par clips dans le réceptacle de poignée (RP).

L'instrument tel que décrit précédemment, peut être couplé avec au moins un autre instrument de traçage comme illustré en figure 7. L'autre instrument de traçage peut être par exemple une règle, une équerre, un rapporteur ou autres.

Les structures de traçages de grande longueur peuvent comporter un deuxième jeu [poignée-réceptacle de poignée] pour une meilleure accroche et une meilleure manipulation de l'instrument de traçage.

## Revendications

1. Instrument de traçage, tel que règle, équerre ou rapporteur comprenant :
- au moins une poignée (P) dans un axe longitudinal (A1), qui comprend un corps de poignée (CP) portant au moins un pied de blocage (PB) disposé dans l'axe longitudinal, ledit pied de blocage (PB) étant équipé d'une structure de blocage (B) pour bloquer l'instrument de traçage sur un support ;
- au moins un réceptacle de poignée (RP) comprenant au moins un alésage de pied (AP) pour recevoir le pied de blocage (PB) et la structure de blocage (B),
- une structure de traçage (T1, T2) comprenant au moins un rebord de traçage (RT), et au moins un deuxième alésage de pied (AP) configurée pour que la structure de blocage traverse ladite structure de traçage,
la poignée (P) étant mobile en translation rectiligne entre une position de blocage dans laquelle la poignée (P) est enfoncée dans le réceptacle de poignée (RP) de sorte à permettre un blocage de l'instrument de traçage sur le support au moyen des structures de blocage (B) ; et une position de libération dans laquelle la poignée (P) est rétractée de sorte à débloquer l'instrument de traçage,
l'instrument de traçage comprenant au moins un moyen de rappel de la poignée vers la position de libération,
le réceptacle de poignée et la structure de traçage étant deux pièces distinctes.

2. Instrument de traçage selon la revendication 1, **caractérisé en ce que** le réceptacle de poignée (RP) est assemblé à la structure de traçage (T1, T2) de sorte à former un ensemble.

3. Instrument de traçage selon l'une des revendications précédentes, **caractérisé en ce que** le réceptacle de poignée (RP) est fixé de manière amovible à la structure de traçage (T1, T2) et **en ce que** l'instrument de traçage comprend au moins deux structures de traçage (T2, T2) différentes pouvant être fixées alternativement sur le même réceptacle de poignée (RP).

4. Instrument de traçage selon l'une des revendication précédentes, **caractérisé en ce que** la poignée est réductible en hauteur selon l'axe Z perpendiculaire au support de traçage en utilisation.

5. Instrument de traçage selon l'une des revendications précédentes, **caractérisé en ce qu'**il est configuré de sorte que la poignée (P) fasse butée avec le réceptacle de poignée (RP) et le support de traçage en position de blocage.

6. Instrument de traçage selon l'une des revendication précédentes, **caractérisé en ce que** la poignée (P) bute au moins sur un bord supérieur du réceptacle de poignée (RP), afin de plaquer la structure de traçage (T1, T2) sur le support de traçage en position de blocage.

7. Instrument de traçage selon l'une des revendication précédentes, **caractérisé en ce que** le réceptacle de poignée (RP) comprend au moins deux alésages de pied (AP), et au moins deux structures de rappel (R1, R2), **caractérisé en ce que** les alésages de pied (AP) sont séparés de, et alternés avec les structures de rappel (R1, R2) suivant ledit axe longitudinal (A1).

8. Instrument de traçage selon l'une des revendications précédentes, **caractérisé en ce que** le réceptacle de poignée (RP) et/ou la structure de traçage (T1, T2) comprennent chacun des alésages de pied (AP) recevant les pieds de blocage (PB) et les structures de blocage (B) à coulissement,
et
**en ce que** les pieds de blocages (PB) et/ou les structures de blocages (B) font office de structure de glissière.

9. Instrument de traçage selon l'une des revendications précédentes, **caractérisé en ce que** la poignée (P) comprend au moins une structure à glissière (G1) et le réceptacle de poignée (RP) comprend au moins une structure à glissière de guidage interne (G2) recevant et coopérant avec la structure à glissière (G1) de la poignée (P) à l'insertion de la poignée.

10. Instrument de traçage selon l'une des revendications précédentes, **caractérisé en ce que** les structures de blocage (B) comprennent, chacune, un réceptacle de patin (RPP) équipé d'un patin (PP) élastique de structure arrondie demi-sphérique, l'épaisseur du patin (PP) est supérieure à minimum suffisant pour que le patin soit être écrasé.

11. Instrument de traçage selon la revendication précédente, dans lequel les pieds de blocage (PB) sont en une pièce avec la structure de blocage (B), le corps de poignée (CP), et le patin (PP).

12. Instrument de traçage selon la revendication 10 ou 11, **caractérisé en ce que** le réceptacle de patin (RPP) est mobile par rapport au pied de blocage (PB), en particulier en translation vers le haut ou vers le bas, avec un moyen de rappel vers le bas ; et/ou en rotation autour d'un axe de patin (A2) dans un plan parallèle à la structure de traçage.

13. Instrument de traçage selon l'une des revendications précédentes, **caractérisé en ce que** le corps de poignée (CP) a une forme en dôme pour transférer la force sur les côtés lorsqu'une pression est exercée au centre dudit corps, et au moins deux patins (PP) font contact avec le support de traçage lorsqu'une pression est exercée sur la moitié à gauche ou sur la moitié droite ou au centre de la poignée.

14. Instrument de traçage selon l'une des revendications précédentes, **caractérisé en ce qu'**il comprend des structures d'encliquetage (E) autour des pieds de blocages (PB) et des rainures (RA) dans le réceptacle de poignée (RP) et/ ou la structure de traçage (T1, T2) de manière à créer un verrouillage par clipsage de la structure correspondantes de la poignée (P).

15. Procédé de fabrication d'un instrument de traçage selon l'une des revendications 1 à 10, comprenant une étape de réalisation de la poignée, du réceptacle de poignée et de la structure de traçage, et une étape d'assemblage de la poignée avec le réceptacle de poignée et la structure de traçage dans lequel la poignée (P) est enfichée et fixée dans le réceptacle de poignée (RP).
